# EUROPÄISCHE PATENTSCHRIFT

(11) **EP 2 496 364 B1**
(45) Veröffentlichungstag und Bekanntmachung des Hinweises auf die Patenterteilung: **28.10.2015**
(21) Anmeldenummer: 10774142.3
(22) Anmeldetag: 02.11.2010
(51) Int. Cl.: B05B 12/12, B05B 13/04, B05B 5/04, B05B 15/12, B05B 5/053

(54) **BESCHICHTUNGSVERFAHREN UND BESCHICHTUNGSANLAGE MIT DYNAMISCHER ANPASSUNG DER ZERSTÄUBERDREHZAHL UND DER HOCHSPANNUNG**
COATING METHOD AND COATING SYSTEM HAVING DYNAMIC ADAPTATION OF THE ATOMIZER ROTATIONAL SPEED AND THE HIGH VOLTAGE
DISPOSITIF DE REVÊTEMENT ET INSTALLATION DE REVÊTEMENT AVEC ADAPTATION DYNAMIQUE DE LA VITESSE DU PULVÉRISATEUR ET DE LA HAUTE TENSION

(30) Priorität: 04.11.2009 DE 102009051877
(43) Veröffentlichungstag der Anmeldung: 12.09.2012
(73) Patentinhaber: Dürr Systems GmbH, 74321 Bietigheim-Bissingen (DE)
(72) Erfinder: HERRE, Frank, 71739 Oberriexingen (DE)
(74) Vertreter: Beier, Ralph
(86) Internationale Anmeldenummer: PCT/EP2010/006681
(87) Internationale Veröffentlichungsnummer: WO 2011/054496

(56) Entgegenhaltungen:
- EP-A1- 1 245 292
- EP-A1- 1 380 353
- EP-A2- 2 085 846
- WO-A1-2005/042173
- WO-A1-2008/037456
- DE-A1-102007 026 041
- US-A1- 2001 020 653

## Beschreibung

Die Erfindung betrifft ein Beschichtungsverfahren und eine entsprechende Beschichtungsanlage zur Beschichtung von Bauteilen mit einem Beschichtungsmittel, insbesondere zur Lackierung von Kraftfahrzeugkarosseriebauteilen mit einem Lack.

In modernen Lackieranlagen zur Lackierung von Kraftfahrzeugkarosseriebauteilen werden in der Regel mehrachsige Lackierroboter eingesetzt, die als Applikationsgerät einen Rotationszerstäuber führen. Der Lackierroboter führt den Rotationszerstäuber hierbei entlang programmierter Bahnen über die Bauteiloberfläche, wobei die Bahnen typischerweise mäanderförmig aneinandergereiht sind. Alternativ besteht jedoch auch die Möglichkeit, dass das zu beschichtende Bauteil mittels geeigneter Fördertechnik oder durch einen Roboter an dem Zerstäuber vorbei bewegt wird. Im Gegensatz zu den früher verwendeten Lackiermaschinen (z.B. Dachmaschinen und Seitenmaschinen) sind derartige Lackierroboter in ihrer Bahnführung sehr flexibel. Darüber hinaus lässt sich durch die Verwendung von Lackierrobotern die Anzahl der Rotationszerstäuber stark reduzieren, was jedoch zu höheren Anforderungen an die Flächenleistung und damit auch an die Lackiergeschwindigkeit führt.

Bei der Bewegung des Rotationszerstäubers durch den Lackierroboter werden die Ausflussmenge (d.h. der Lackstrom) und der Lenkluftstrom dynamisch geändert, um ein optimales Lackierergebnis zu erreichen. Beispielsweise wird nur wenig oder gar keine Lenkluft appliziert, wenn eine großflächige Lackierung gewünscht wird, beispielsweise bei der Lackierung großflächiger Bauteile (z.B. Motorhaube, Dachfläche) von Kraftfahrzeugkarosseriebauteilen. Bei einer Detaillackierung wird dagegen ein relativ großer Lenkluftstrom abgegeben, um den Sprühstrahl einzuschnüren.

Bei den herkömmlichen Lackieranlagen wurde die Drehzahl des Rotationszerstäubers und die Hochspannung der elektrostatischen Beschichtungsmittelaufladung dagegen durch eine Regelung konstant gehalten. Bei den bekannten Lackieranlagen erfolgte also während der Bewegung des Zerstäubers keine dynamische Anpassung von Drehzahl und Hochspannung, sondern lediglich eine dynamische Anpassung der fluidischen Betriebsgrößen, wie beispielsweise Lackstrom und Lenkluftstrom. Zwar kann auch bei den bekannten Lackieranlagen die Hochspannung der elektrostatischen Beschichtungsmittelaufladung verändert werden, jedoch war dies nicht dynamisch möglich, sondern lediglich zwischen aufeinander folgenden Kraftfahrzeugkarosserien.

Nachteilig an den herkömmlichen Lackieranlagen ist deshalb die unbefriedigende Flexibilität und Dynamik beim Lackieren.

Aus EP 1 380 353 A1 sind ein Beschichtungsverfahren und eine Beschichtungsanlage gemäß dem Oberbegriff der Nebenansprüche bekannt. Hierbei ist eine hochdynamische Anpassung der Hochspannung für die elektrostatische Beschichtungsmittelaufladung jedoch nur eingeschränkt möglich.

Ferner ist zum Stand der Technik hinzuweisen auf EP 2 085 846 A2, DE 10 2007 026 041 A1, WO 2005/042173 A1, US 2001/0020653 A1, WO 2008/037456 A1 und EP 1 245 292 A1.

Der Erfindung liegt deshalb die Aufgabe zugrunde, eine entsprechend verbesserte Lackieranlage zu schaffen.

Diese Aufgabe wird durch ein erfindungsgemäßes Beschichtungsverfahren und eine entsprechende Beschichtungsanlage gemäß den nebengeordneten Patentansprüchen gelöst.

Die Erfindung beruht auf der technischen Erkenntnis, dass es beim Betrieb einer Lackieranlage vorteilhaft ist, wenn während der Bewegung des Zerstäubers nicht nur die fluidischen Betriebsgrößen (z.B. Lackstrom, Lenkluftstrom) dynamisch verändert werden, sondern auch elektrische und/oder kinematische Betriebsgrößen, wie beispielsweise die Drehzahl des Rotationszerstäubers oder die Hochspannung, mit der das zu applizierende Beschichtungsmittel elektrostatisch aufgeladen wird.

Wie oben schon erläutert wurde, erfolgt die dynamische Änderung der elektrischen und/oder kinematischen Betriebsgrößen wie Hochspannung und/oder Drehzahl typisch während des Lackierens oder Beschichtens, also innerhalb der von der Programmsteuerung der Beschichtungsanlage vorgegebenen Beschichtungsbahn, entlang welcher der Rotationszerstäuber üblicherweise von dem Lackier- oder Beschichtungsroboter während des Applizierens über die Bauteiloberfläche bewegt wird. Auf dieser Beschichtungsbahn liegen bekanntlich vorgegebene, von der Programmsteuerung beispielsweise im Teachverfahren oder auf andere Weise definierte Bahnpunkte, für die jeweils entsprechend der Oberflächengeometrie des zu beschichtenden Bauteils die erforderlichen (als Brush bezeichneten) Betriebsgrößensätze eingestellt und geändert werden können. Insbesondere an diesen definierten Bahnpunkten können also erfindungsgemäß auch die genannten elektrischen bzw. kinematischen Betriebsgrößen geändert werden. Denkbar sind solche Änderungen auch an sonstigen, auf die definierten Bahnpunkte bezogenen Stellen, beispielsweise bei Interpolation zwischen benachbarten Bahnpunkten.

Bisher wurde aus verschiedenen Gründen meist nicht der Versuch unternommen, auch die Drehzahl und die Hochspannung im Betrieb der Lackieranlage dynamisch zu verändern.

Zum einen erfolgt der Antrieb von herkömmlichen Rotationszerstäubern in der Regel pneumatisch durch Turbinen, bei denen jedoch die mögliche Bremswirkung wesentlich geringer ist als die mögliche Beschleunigungswirkung. Es ist deshalb regelungstechnisch sehr schwierig, die Turbine so anzusteuern, dass die Drehzahl des Rotationszerstäubers einem bestimmten Drehzahlverlauf folgt. Darüber hinaus wird die Dynamik der Drehzahl des Rotationszerstäubers durch zahlreiche Faktoren beeinflusst, wie beispielsweise den zur Verfügung stehenden Luftdruck zum Antrieb der Turbine, die Masse des Glockentellers, die in Abhängigkeit von dem verwendeten Material (Aluminium, Stahl oder Titan) schwanken kann, den Durchmesser des Glockentellers, die zu applizierende aktuelle Lackmenge, die Viskosität sowie den Festkörpergehalt und die Masse des Lacks.

Zum anderen wurden auch dynamische Änderungen der elektrostatischen Hochspannung im Betrieb der Lackieranlagen bisher nicht in Betracht gezogen, u.a. weil derartige Spannungsänderungen von der elektrischen Kapazität der Beschichtungsmittelaufladung abhängen, die durch mehrere Faktoren beeinflusst wird, welche sich im Betrieb ändern können. Beispielsweise kann die elektrische Kapazität in Abhängigkeit von der Lackart und der Luftfeuchtigkeit schwanken. Darüber hinaus weisen die eingesetzten Hochspannungskaskaden in der Regel eine mehr oder weniger große Hysterese auf, was bisher ebenfalls von einer dynamischen Änderung der Hochspannung im Betrieb der Lackieranlage angehalten hat. Je nach Applikationsaufbau auf dem Roboter (z.B. 1K/2K, Anzahl Farben, Anzahl Spülmittel, Leitfähigkeit des Lackes, Schlauchquerschnitt) ändert sich die elektrische Kapazität der Lackieranlage. Fast jede Anlage hat deshalb unterschiedliche elektrische Kapazitäten, die von der Hochspannungskaskade auf- und wieder abgebaut werden muss. Die Trägheit der elektrischen Betriebsgrößen nimmt jedoch mit der elektrischen Kapazität der Lackieranlage zu. Eine Vorhersage des Verhaltens der Anlage ist also schwierig und eine Simulation der Lackierergebnisse daher auch. Bei den herkömmlichen Lackieranlagen hat man deshalb bisher versucht, die elektrischen Betriebsgrößen konstant zu halten.

Die Erfindung sieht nun vor, dass im Betrieb einer Beschichtungsanlage die Drehzahl des Rotationszerstäubers und/oder die Hochspannung der elektrostatischen Beschichtungsmittelaufladung dynamisch angepasst wird, d.h. während der Bewegung des Zerstäubers entlang der vorgegebenen Lackierbahn. Davon zu unterscheiden ist eine nahezu statische Änderung der Drehzahl bzw. der Hochspannung zwischen aufeinander folgenden Lackiervorgängen. Der im Rahmen der Erfindung verwendete Begriff einer dynamischen Änderung stellt also vorzugsweise darauf ab, dass die elektrische und/oder kinematische Betriebsgröße (z.B. Drehzahl, Hochspannung) innerhalb einer Lackierbahn geändert wird. Darüber hinaus besteht im Rahmen der Erfindung auch die Möglichkeit, dass weitere Betriebsgrößen (z.B. Lenkluftstrom, Lackstrom, Ausflussmenge, Robotergeschwindigkeit) des Zerstäubers oder der Lackieranlage dynamisch verändert werden, wie beispielsweise fluidische Betriebsgrößen.

Ein Vorteil der Erfindung besteht in der höheren Dynamik, wodurch ein schnelleres Lackieren ermöglicht wird, was wiederum zu kürzeren Taktzeiten führt und damit die Stückkosten (CPU: Cost per Unit) bei der Lackierung senkt.

Ein weiterer Vorteil der Erfindung besteht in dem verbesserten Lackierergebnis bzw. einer höheren Lackqualität.

Darüber hinaus ermöglicht die dynamische Anpassung elektrischer Betriebsgrößen (z.B. Hochspannung) eine Verringerung der Anzahl der Hochspannungsüberschläge, wodurch weniger Betriebsstörungen auftreten, was wiederum die sogenannte First-Run-Rate verbessert, d.h. die Fehlerquote beim ersten Durchlauf der Lackieranlage.

Ferner ermöglicht die Erfindung vorteilhaft eine Luftersparnis und damit eine Senkung der Stückkosten (CPU) beim Lackieren.

In einem bevorzugten Ausführungsbeispiel der Erfindung ist die Dynamik der Änderung der elektrische und/oder kinematischen Betriebsgröße (z.B. Drehzahl, Hochspannung) und/oder der fluidischen Betriebsgröße (z.B. Lackstrom, Lehklüftstrom) des Zerstäubers so groß, dass bei einer Sollwertänderung die Einstellzeit kleiner als 2s, 1s, 500ms, 300ms, 150ms, 100ms, 50ms, 30ms oder sogar kleiner als 10ms ist. Die Einstellzeit ist hierbei die Zeitspanne, die bei einer Sollwertänderung erforderlich ist, um mindestens 95% der Sollwertänderung umzusetzen.

Der im Rahmen der Erfindung verwendete Begriff einer elektrischen und/oder kinematischen Betriebsgröße stellt vorzugsweise auf die Drehzahl des Rotationszerstäubers und die Hochspannung einer elektrostatischen Beschichtungsmittelaufladung ab. Im Rahmen der Erfindung besteht hierbei die Möglichkeit, dass nur die Drehzahl dynamisch verändert wird, während die Hochspannung in herkömmlicher Weise eingestellt wird. Weiterhin besteht die Möglichkeit, dass nur die Hochspannung dynamisch geändert wird, während die Drehzahl in herkömmlicher Weise eingestellt wird. Vorzugsweise wird jedoch sowohl die Drehzahl als auch die Hochspannung dynamisch geändert. Weiterhin ist zu erwähnen, dass der im Rahmen der Erfindung verwendete Begriff einer elektrischen und/oder kinematischen Betriebsgröße nicht auf die Drehzahl des Rotätionszerstäubers und die Hochspannung der elektrostatischen Beschichtungsmittelaufladung beschränkt ist, sondern auch andere elektrische oder kinematische Betriebsgrößen des Zerstäubers oder der Lackieranlage umfasst. Beispielsweise besteht im Rahmen der Erfindung auch die Möglichkeit, dass der elektrische Strom der elektrostatischen Beschichtungsmittelaufladung dynamisch verändert wird, was insbesondere dann vorteilhaft ist, wenn das Beschichtungsmittel mittels einer Außenaufladung aufgeladen wird, d.h. mittels außen liegender Elektroden.

Weiterhin stellt der im Rahmen der Erfindung verwendete Begriff einer fluidischen Betriebsgröße vorzugsweise auf den Lackstrom und den Lenkluftstrom ab, wobei im Falle mehrerer getrennter Lenkluftströme diese auch unabhängig voneinander dynamisch angepasst werden können. Der im Rahmen der Erfindung verwendete Begriff einer fluidischen Betriebsgröße ist jedoch nicht auf den Lenkluftstrom und den Lackstrom beschränkt, sondern umfasst grundsätzlich auch andere fluidische Betriebsgrößen des Zerstäubers oder der Lackieranlage.

Der Hauptgedanke der Erfindung ist, dass durch die zusätzliche Dynamik in der Drehzahl und Hochspannungsregelung die Betriebsgrößen nicht mehr - wie beim Stand der Technik - möglichst konstant gehalten werden, sondern dass diese hochdynamisch im Brush-Wechsel (bisher Ausflussmenge und Lenklüfte), zum optimalen Lackieren z.B. der Innenbereiche, aber auch der Außenbereiche und Detailbereiche parametriert werden können.

Vorzugsweise ist die Steuerung durch Lackier-Regeln und Datenfelder so intelligent, dass sie in der Lage ist, automatisch den richtigen Parameter zu verändern, um sich optimal auf die zu lackierende Stelle anzupassen. Dabei soll eine akzeptable Qualität, bei höchstem Wirkungsgrad und höchster Lackiergeschwindigkeit erreicht werden. Man kann sich aber auch vorstellen, dass man der Steuerung die Rangfolge der Optimierungsschwerpunkte vorgeben kann. Dann könnte man den Schwerpunkt auf kürzeste Lackierzeit, höchsten Wirkungsgrad, geringsten Lackierverbrauch, niedrigste Ausflussmenge, Schonung des Roboters (möglichst undynamisches Fahren des Roboters), geringstes Hochspannungsüberschlagsrisiko, beste Schichtdickenverteilung, geringstes Lackstörungsrisiko (Läufer, Kocher), Steuerung des Nässegrades des Lackes, Farbton usw., legen.

In einem bevorzugten Ausführungsbeispiel der Erfindung wird während der Bewegung des Zerstäubers laufend eine Zustandsgröße der Beschichtungsanlage ermittelt, wobei die Zustandsgröße beispielsweise die Geometrie der Bauteiloberfläche an dem Farbauftreffpunkt wiedergeben kann. Diese Zustandsgröße wird dann zur dynamischen Anpassung der elektrischen und/oder kinematischen Betriebsgröße und/oder der fluidischen Betriebsgröße herangezogen. Dies bedeutet, dass die Änderung der elektrischen und/oder kinematischen Betriebsgröße und/oder der fluidischen Betriebsgröße in Abhängigkeit von der ermittelten Zustandsgröße erfolgt, um das Beschichtungsergebnis zu optimieren.

Die Ermittlung der Zustandsgröße kann im Rahmen der Erfindung beispielsweise durch eine Messung erfolgen. Es ist jedoch alternativ auch möglich, dass die interessierende Zustandsgröße ohnehin in einem Steuergerät als Steuergröße zur Verfügung steht und dann nur ausgelesen werden muss.

Beispielsweise kann - wie bereits vorstehend kurz erwähnt - die Zustandsgröße, die bei der dynamischen Anpassung der elektrischen und/oder kinematischen Betriebsgröße und/oder der fluidischen Betriebsgröße berücksichtig wird, die Geometrie des Bauteils an dem Farbauftreffpunkt wiedergeben. So ist bei einer Lackierung großflächiger, im Wesentlichen ebener Bauteiloberflächen ein weit aufgefächerter Sprühstrahl wünschenswert, um eine große Flächenleistung zu erreichen, so dass die Lenkluft dann zweckmäßigerweise abgeschaltet wird. Darüber hinaus kann dann ein relativ großer Lackstrom gewählt werden, um eine entsprechend große Flächenleistung zu ermöglichen, wobei der große Lackstrom dann nur mit einer entsprechend großen Drehzahl des Rotationszerstäubers appliziert werden kann. Weiterhin kann bei der Lackierung größflächiger, im Wesentlichen ebener Bauteiloberflächen die Hochspannung relativ groß gewählt werden, da die Gefahr von elektrischen Überschlägen dann relativ gering ist. Bei einer Lackierung von stark gekrümmten Bauteiloberflächen ist dagegen ein relativ stark eingeschnürter Sprühstrahl wünschenswert, so dass ein relativ großer Lenkluftstrom gewählt wird. Darüber hinaus sollte die Hochspannung der Beschichtungsmittelaufladung dann relativ klein sein, um elektrische Überschläge zu vermeiden.

Weiterhin besteht die Möglichkeit, dass die Zustandsgröße, die bei der dynamischen Anpassung der Betriebsgrößen berücksichtigt wird, angibt, ob eine Innenlackierung oder eine Außenlackierung erfolgt. So ist bei einer Innenlackierung eines Innenraums eines Kraftfahrzeugkarosseriebauteils in der Regel ein stark eingeschnürter Sprühstrahl wünschenswert, wohingegen bei einer Außenlackierung von Außenflächen eines Kraftfahrzeugkarosseriebauteils in der Regel ein relativ stark aufgefächerter Sprühstrahl wünschenswert ist, was zu entsprechend unterschiedlichen Anforderungen an den Lenkluftstrom führt. Darüber hinaus unterscheiden sich Innenlackierung und Außenlackierung auch in den Anforderungen an die Hochspannung der Beschichtungsmittelaufladung, da beispielsweise in einem Innenraum allenfalls eine relativ kleine Hochspannung möglich ist, um Überschläge zu vermeiden.

Ferner besteht im Rahmen der Erfindung die Möglichkeit, dass die Zustandsgröße, die bei der dynamischen Anpassung der Betriebsgrößen berücksichtigt wird, angibt, ob die Lackierung aktuell mit oder ohne elektrostatische Aufladung des Beschichtungsmittels erfolgt.

Eine weitere Möglichkeit besteht darin, dass die Zustandsgröße den Abstand zwischen dem Farbauftreffpunkt und einem elektrischen Erdpunkt wiedergibt, an dem das zu lackierende Bauteil elektrisch geerdet ist. So sind bei einer Lackierung von Kunststoffteilen (z.B. Bumper) Geometrie und Dynamik ebenfalls von entscheidender Bedeutung, da dort teilweise auf elektrisch geerdeten Bauteilen lackiert wird und teilweise auf elektrisch isolierten Bauteilen, die jedoch mit Halterungen aus Stahl fixiert sind. Der elektrische Strom der elektrostatischen Beschichtungsmittelaufladung wird dann über den nassen Lack gegen einen Erdpunkt abgeleitet, der mit dem Bauteil in Verbindung steht. An jedem unterschiedlichen Punkt der Geometrie muss die Isolierung oder die Nähe zu dem Erdpunkt berücksichtigt werden, so dass eine dynamische Anpassung der Hochspannung in Abhängigkeit von dem Abstand zu dem Erdpunkt Vorteile bringt.

Ferner besteht im Rahmen der Erfindung die Möglichkeit, dass die Zustandsgröße, die bei der dynamischen Anpassung der Betriebsgrößen berücksichtigt wird, angibt, ob es sich bei dem jeweiligen Bauteil um ein Kunststoffbauteil oder um ein Bauteil aus einem elektrisch leitfähigen Material handelt, was zu den vorstehend erwähnten Vorteilen führt.

Eine andere Möglichkeit besteht darin, dass die Zustandsgröße, die bei der dynamischen Anpassung der Betriebsgrößen berücksichtigt wird, angibt, ob aktuell eine Detaillackierung oder eine Flächenlackierung erfolgt. So bestehen bei einer Detaillackierung einerseits und bei einer Flächenlackierung andererseits unterschiedliche Anforderungen an Lackstrom, Lenkluftstrom, Drehzahl und Hochspannung der Beschichtungsmittelaufladung.

Ferner kann die bei der dynamischen Anpassung der Betriebsgrößen berücksichtigte Zustandsgröße wiedergeben, ob aktuell eine Reinigung des Zerstäubers erfolgt oder ob der Zerstäuber zur Applikation von Lack verwendet wird. So bestehen bei einer Reinigung des Zerstäubers einerseits und bei einer Verwendung des Zerstäubers zur Applikation von Lack andererseits unterschiedliche Anforderungen an Lackstrom, Lenkluftstrom, Drehzahl und Hochspannung der Beschichtungsmittelaufladung.

Die vorstehend erwähnten Beispiele für die Zustandsgröße können im Rahmen der Erfindung auch miteinander kombiniert werden. Beispielsweise können die Betriebsgrößen in Abhängigkeit von mehreren der vorstehend beispielhaft erwähnten Zustandsgrößen dynamisch angepasst werden. Darüber hinaus ist die Erfindung hinsichtlich der zur dynamischen Anpassung berücksichtigten Zustandsgrößen nicht auf die vorstehend erwähnten Beispiele beschränkt, sondern grundsätzlich auch mit anderen Zustandsgrößen realisierbar.

Darüber hinaus besteht im Rahmen der Erfindung auch die Möglichkeit einer automatischen Anpassung der Betriebsgrößen durch eine Software. Beispielsweise kann eine Betriebsgröße (z.B. Sprühstrahlbreite) geändert werden, woraufhin dann die anderen Betriebsgrößen (z.B. Lenkluft, Lackstrom), Lackiergeschwindigkeit, Hochspannung, Drehzahl) nachgesogen werden.

In einem ersten Beispiel einer solchen automatischen Parameteranpassung wird während der Bewegung des Zerstäubers laufend ein Geometriefaktor ermittelt, der die Geometrie der Bauteiloberfläche an dem Farbauftreffpunkt wiedergibt. In Abhängigkeit von diesem Geometriefaktor wird dann die Sprühstrahlbreite entsprechend angepasst, was dann wiederum zu einer entsprechenden Anpassung von Lenkluftstrom, Lackstrom und/oder Lackiergeschwindigkeit (d.h. Bewegungsgeschwindigkeit des Zerstäubers) führt.

In einem zweiten Beispiel der automatischen Parameteranpassung wird bei einer Innenlackierung aufgrund der jeweiligen Bauteilform die Hochspannung auf der Lackierbahn geändert, was automatisch zu einer entsprechenden Anpassung des Lackstroms (Ausflussmenge) und der Lenkluft führt.

Die in den beiden vorstehend exemplarisch erwähnten Beispielen erfolgende Anpassung der Parameter bzw. der Betriebsgrößen kann automatisch durch eine Software bzw. durch ein Steuerprogramm erfolgen. Es besteht jedoch auch die Möglichkeit, dass das Steuerprogramm lediglich einen Vorschlag zur Anpassung macht, der dann von einem Programmierer (Teacher) oder einem Anlagenbediener umgesetzt werden kann.

Erfindungsgemäß wird die Hochspannung für die elektrostatische Beschichtungsmittelaufladung mittels einer Hochspannungskaskade erzeugt, wobei eine schnelle Verringerung der Hochspannung ermöglicht werden kann, indem die Hochspannungskaskade mittels eines Ableitschalters oder einen Erdschalter direkt oder über einen Ableitwiderstand mit Masse verbunden wird. Hochspannungserzeuger vom Kaskadentyp für elektrostatische Beschichtungsanlagen sind an sich allgemein bekannt und seit langem üblich (US 6,381,109, US 4,266,262, usw.) und enthalten im Wesentlichen eine einem Hochspannungstransformtor nachgeschaltete mehrstufige Hochspannungskaskade, deren Stufen aus Dioden und Kondensatoren bestehen. Eine besonders zweckmäßige Möglichkeit extrem schneller, praktisch verzögerungsfreier Änderungen der Hochspannung besteht erfindungsgemäß darin, die Dioden konventioneller Kaskaden durch hochspannungsfeste Fotodioden zu ersetzen, die durch Beleuchtung steuerbar sind und durch deren Lichtsteuerung die Kaskade und zweckmäßig jede einzelne Kaskadenstufe zur Änderung der Hochspannung ein- und ausgeschaltet oder hinsichtlich ihres Stroms gesteuert werden können.

Weiterhin besteht im Rahmen der Erfindung die Möglichkeit, dass der Rotationszerstäuber durch einen Elektromotor angetrieben wird, wie z.B. aus WO 2008/037456 an sich bekannt ist, um eine große Drehzahldynamik zu ermöglichen.

Alternativ besteht jedoch auch die Möglichkeit, dass der Rotationszerstäuber hydraulisch angetrieben wird, um die erforderliche Drehzahldynamik zu ermöglichen.

Hierbei kann an den Rotationszerstäuber zusätzlich eine elektrische Potenzialtrennung vorgesehen sein, um trotz des elektrischen oder hydraulischen Antriebs eines im Betrieb auf Hochspannungspotenzial liegenden Rotationszerstäubers eine elektrostatische Beschichtungsmittelaufladung zu ermöglichen. Möglichkeiten hierfür sind in der oben genannten WO-Schrift beschrieben .

Vorzugsweise erfolgt der Antrieb des Rotationszerstäubers jedoch in weitgehend herkömmlicher Weise pneumatisch durch eine Turbine. Vorzugsweise lässt sich die Turbine nicht nur mittels Druckluft beschleunigen, sondern auch mittels Druckluft aktiv abbremsen, um die erforderliche Drehzahldynamik zu erreichen. Zweckmäßig hierfür kann es z.B. sein, dem Turbinenrad der Antriebsturbine zur Beschleunigung von gewünschten positiven oder negativen Drehzahländerungen über einen oder mehrere zu- und abschaltbare zusätzliche Versorgungskanäle zusätzliches Antriebs- oder Bremsmedium (z.B. Luft) zuzuführen, wie im Prinzip an sich aus EP 1 245 292 B1 bekannt ist.

Weiterhin ist zu erwähnen, dass es die Erfindung erstmals ermöglicht, dass die elektrischen und/oder kinematischen Betriebsgrößen (z.B. Drehzahl, Hochspannung) des Zerstäubers synchron mit den fluidischen Betriebsgrößen (z.B. Lenkluftstrom, Lackstrom) verändert werden. Dies bedeutet, dass diese verschiedenen Betriebsgrößen bei einer Sollwertänderung synchron auf die Sollwertänderung reagieren.

Ferner ist zu erwähnen, das der im Rahmen der Erfindung verwendete Begriff einer Bewegung des Zerstäubers verschiedene Bedeutungen haben kann. Ein Bedeutung dieses Begriffs sieht vor, dass das zu beschichtende Bauteil still steht, während der Zerstäuber über die Bauteiloberfläche des still stehenden Bauteils bewegt wird. Eine andere Bedeutung dieses Begriffs sieht dagegen vor, dass der Zerstäuber still steht, während das Bauteil mit der zu beschichtenden Bauteiloberfläche entlang dem Zerstäuber bewegt wird. Eine dritte Bedeutung dieses Begriffs sieht dagegen vor, dass sowohl der Zerstäuber als auch das zu beschichtende Bauteil während der Beschichtung bewegt werden und dabei eine Relativbewegung ausführen.

Schließlich ist zu erwähnen, dass die Erfindung auch eine entsprechend angepasste Beschichtungsanlage umfasst, die für eine dynamische Anpassung der elektro/kinematischen Betriebsgrößen (z.B. Drehzahl, Hochspannung) geeignet ist.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
- Figuren 1A-1C: das erfindungsgemäße Verfahren zur dynamischen Anpassung der Betriebsgrößen des Zerstäubers in Form eines Flussdiagramms,
- Figur 2: ein erstes Beispiel einer automatischen Parameteranpassung in Form eines Flussdiagramms,
- Figur 3: ein zweites Beispiel einer automatischen Para-meteranpassung in Form eines Flussdiagramms, sowie
- Figur 4: eine stark vereinfachte Darstellung einer erfindungsgemäßen Lackieranlage.

Die Figuren 1A-1C zeigen die erfindungsgemäßen Verfahrensschritte eines Beschichtungsverfahrens in Form eines Flussdiagramms. In diesem Ausführungsbeispiel dient das Beschichtungsverfahren zur Lackierung von Kraftfahrzeugkarosseriebauteilen in einer Lackieranlage, wobei die Lackierung durch Rotationszerstäuber erfolgt, die jeweils von einem mehrachsigen Lackierroboter geführt werden. Weiterhin ist zu erwähnen, dass die nachfolgend näher beschriebenen Verfahrensschritte im Lackierbetrieb laufend wiederholt werden, um eine dynamische Anpassung der Betriebsgrößen des Rotationszerstäubers zu ermöglichen.

In einem ersten Schritt S1 wird zunächst ermittelt, ob eine Innenlackierung eines Innenraums eines Kraftfahrzeugkarosseriebauteils erfolgt oder eine Außenlackierung von Außenflächen des Kraftfahrzeugkarosseriebauteils. Diese Unterscheidung ist wichtig, weil bei einer Innenlackierung einerseits und bei einer Außenlackierung andrerseits unterschiedliche Anforderungen an die Betriebsgrößen (z.B. Lenkluftstrom, Hochspannung) des Rotationszerstäubers gestellt werden. So ist bei einer Außenlackierung in der Regel ein weit aufgefächerter Sprühstrahl sinnvoll, um möglichst großflächig lackieren zu können. Im Gegensatz dazu ist bei einer Innenlackierung ein relativ stark eingeschnürter Sprühstrahl wünschenswert, um detailgenauer lackieren zu können.

In einem nächsten Schritt S2 erfolgt dann in Abhängigkeit von dem Typ der Lackierung (Innenlackierung oder Außenlackierung) eine Verzweigung zu einem Schritt S3 oder einem Schritt S4.

Im Falle einer Innenlackierung wird in dem Schritt S3 ein entsprechendes Flag IL=1 gesetzt.

Im Falle einer Außenlackierung wird das Flag IL dagegen in dem Schritt S4 gelöscht IL=0. Das Flag IL gibt also an, ob eine Innenlackierung oder eine Außenlackierung vorgenommen werden soll, so däss das Flag IL dann für eine spätere Berücksichtigung bei der dynamischen Anpassung der Betriebsgrößen (z.B. Lenkluftstrom, Lackstrom, Drehzahl, Hochspannung) des Rotationszerstäubers gespeichert wird.

Anschließend wird in einem Schritt S5 ermittelt, ob eine Detaillackierung oder eine Flächenlackierung erfolgen soll. Diese Unterscheidung ist ebenfalls wichtig, weil bei einer Detaillackierung einerseits und bei einer Flächenlackierung andererseits unterschiedliche Anforderungen an den Sprühstrahl gestellt werden. So ist bei einer Detaillackierung ein stark eingeschnürter Sprühstrahl wünschenswert, wohingegen bei einer Flächenlackierung ein stark aufgefächerter Sprühstrahl angestrebt wird, was mit entsprechend unterschiedlichen Anforderungen an den Lenkluftstrom verbunden ist.

In einem Schritt S6 erfolgt dann in Abhängigkeit von dem Typ der Lackierung (Detaillackierung oder Flächenlackierung) eine Verzweigung zu einem Schritt S7 oder einem Schritt S8.

Im Falle einer Detaillackierung wird in dem Schritt S7 ein entsprechendes Flag DL=1 gesetzt.

Im Falle einer Flächenlackierung wird das Flag DL dagegen in dem Schritt S28 gelöscht DL=0. Das Flag DL gibt also an, ob eine Detaillackierung oder eine Flächenlackierung erfolgt, so dass das Flag DL für eine spätere Berücksichtigung bei der dynamischen Anpassung der Betriebsgrößen (z.B. Drehzahl, Lenkluftstrom, Lackstrom, Hochspannung) des Rotationszerstäubers gespeichert wird.

In einem nächsten Schritt S9 wird dann ermittelt, ob die Lackierung mit einer elektrostatischen Beschichtungsmittelaufladung oder ohne eine elektrostatische Beschichtungsmittelaufladung erfolgen soll. Diese Unterscheidung ist wichtig, weil bei einer elektrostatischen Beschichtungsmittelaufladung ein Mindestabstand zu dem geerdeten Karosseriebauteil eingehalten werden muss, um elektrische Überschläge zu vermeiden. Falls dagegen keine elektrostatische Beschichtungsmittelaufladung erfolgt, so besteht auch keine Gefahr von elektrischen Überschlägen, so dass bei der Positionierung des Rotationszerstäubers diesbezüglich keine Beschränkungen vorliegen.

In einem Schritt S10 wird dann in Abhängigkeit von der Aktivierung bzw. Deaktivierung der elektrostatischen (ESTA:Elektrostatisch) Beschichtungsmittelaufladung zu einem Schritt S10 oder einem Schritt S11 verzweigt.

Im Falle einer elektrostatischen Beschichtungsmittelaufladung wird in dem Schritt S10 ein entsprechendes Fläg HS=1 gesetz.

Falls dagegen keine elektrostatische Beschichtungsmittelaufladung vorgesehen ist, so wird das Flag HS in dem Schritt S11 gelöscht HS=0. Das Flag HS gibt also an, ob in dem Lackierbetrieb eine elektrostatische Beschichtungsmittelaufladung erfolgt oder nicht, so dass das Flag HS für eine spätere Berücksichtigung bei der dynamischen Anpassung der Betriebsgrößen (z.B. Drehzahl, Hochspannung, Lenkluftstrom, Lackstrom) des Rotationszerstäubers gespeichert wird.

Bei den Flags IL, DL und HS handelt es sich also um Zustandsgrößen, die den aktuellen Zustand der Lackieranlage wiedergeben, wobei diese Zustandsgrößen beispielsweise aus der Anlagensteuerung der Lackieranlage übernommen werden können.

In einem Schritt S12 wird dann die gewünschte Sprühstrahlbreite SB ermittelt, die ebenfalls vorprogrammiert ist und deshalb in der Regel einfach aus dem zugehörigen Programmspeicher ausgelesen werden kann, der den Lackierprozess steuert. Bei der Sprühstrahlbreite SB handelt es sich um die Breite einer Lackierbahn auf der Bauteiloberfläche, innerhalb derer die Schichtdicke zumindest 50% der maximalen Schichtdicke beträgt.

In einem weiteren Schritt S13 wird dann als Zustandsgröße ein Geometriefaktor GF ermittelt, der die Bauteilgeometrie an dem Farbauftreffpunkt wiedergibt. So bestehen bei der Lackierung von im Wesentlichen ebenen Bauteiloberflächen andere Anforderungen an die Betriebsgrößen (z.B. Lenkluftstrom, Lackstrom, Hochspannung, Drehzahl) des Rotationszerstäubers als bei der Lackierung von stark gekrümmten Bauteiloberflächen. Der Geometriefaktor GF kann beispielsweise in der Anlagensteuerung aus dem gespeicherten CAD-Modell (CAD: Computer Aided Design) des zu lackierenden Kraftfahrzeugkarosseriebauteils abgeleitet werden, so dass zur Bestimmung des Geometriefaktors keine Messungen erforderlich sind.

In einem nächsten Schritt S14 wird dann der Abstand A zwischen dem Farbauftreffpunkt auf dem zu lackierenden Bauteil einerseits und dem elektrischen Endpunkt des Bauteils andererseits ermittelt, wobei das Bauteil an dem Erdpunkt elektrisch geerdet ist. So wird der elektrische Strom bei einer elektrostatischen Beschichtungsmittelaufladung über den nassen Lack zu dem Erdpunkt hin abgeleitet, so dass an jedem unterschiedlichen Farbauftreffpunkt die Isolierung bzw. die Nähe zu dem Endpunkt berücksichtigt werden sollte, um ein optimales Lackierergebnis zu erzielen.

Darüber hinaus wird in einem weiteren Schritt S15 die Ziehgeschwindigkeit v des Lackierroboters ermittelt, wobei die Ziehgeschwindigkeit v die Geschwindigkeit ist, mit welcher der Lackierroboter den Rotationszerstäuber während des Lackierens über die Bauteiloberfläche bewegt. So ist bei einer kleinen Ziehgeschwindigkeit v auch nur ein relativ kleiner Lackstrom erforderlich, wohingegen der Lackstrom mit zunehmender Ziehgeschwindigkeit v entsprechend gesteigert werden muss, um eine gleichbleibende Schichtdicke zu erreichen.

In einem weiteren Schritt S16 wird dann ermittelt, ob das zu lackierende Bauteil ein Kunststoffbauteil oder ein Metallbauteil ist, damit auch diese Unterscheidung bei der dynamischen Anpassung der Betriebsgrößen (z.B. Drehzahl, Hochspannung, Lackstrom, Lenkluftstrom) berücksichtigt werden kann.

In einem Schritt S17 erfolgt dann in Abhängigkeit von dem Typ des zu lackierenden Bauteils (Kunststoffbauteil oder Metallbauteil) eine Verzweigung zu einem Schritt S18 oder einem Schritt S19.

Im Falle eines Metallbaubeils wird in dem Schritt S18 ein entsprechendes Flag MA=1 gesetzt, um anzuzeigen, dass das zu lackierende Bauteil ein Metallbauteil ist.

Im Falle eines Kunststoffbauteils wird das Flag MA dagegen in dem Schritt S19 gelöscht MA=0.

Anschließend wird in einem Schritt S20 ermittelt, ob der Rotationszerstäuber gereinigt werden soll oder ob der Rötationszerstäuber im normalen Lackierbetrieb Lack appliziert.

In einem Schritt S21 erfolgt dann in Abhängigkeit von der Betriebsart (Reinigung oder Applikation) eine Verzweigung zu einem Schritt S22 oder einem Schritt S23. Im Falle eines Reinigungsbetriebs wird in dem Schritt S22 ein entsprechende Flag RB=1 gesetzt. Im Falle eines normalen Applikationsbetriebs wird das Flag RB dagegen in dem Schritt S23 gelöscht RB=0.

Die vorstehend erläuterten Figuren 1A und 1B zeigen also die Ermittlung von Zustandsgrößen der Lackieranlage, die bei der dynamischen Berücksichtigung der Betriebsgrößen (z.B. Drehzahl, Hochspannung, Lackstrom, Lenkluftstrom) des Rotationszerstäubers berücksichtigt werden sollten, um ein optimales Lackierergebnis zu erreichen.

Die Figur 1C mit den Schritten S24-S28 zeigt dagegen, wie die Betriebsgrößen (z.B. Drehzahl, Hochspannung, Lenkluftstrom, Lackstrom) des Rotationszerstäubers in Abhangigkeit von den zuvor ermittelten Zustandsgrößen (z.B. Geometriefaktor GF, Sprühstrahlbreite SB, etc.) dynamisch angepasst werden.

So erfolgt in dem Schritt S24 eine Festlegung des Lackstroms Q_{LACK} entsprechen einer vorgegebenen Funktion f1 in Abhängigkeit von den zuvor ermittelten Zustandsgrößen In. DL, HS, A, MA, RB, v, GF und SB. Die Funktion f1 kann hierbei in Form eines Kennfeldes in der Anlagensteuerung hinterlegt sein.

In dem Schritt S25 wird dann der Lenkluftstrom Q_{LENKLUFT} entsprechend einer Funktion f2 in Abhängigkeit von den Zustandsgrößen IL, DL, HS, A, MA, RB, v, GF und SB festgelegt, wobei auch die Funktion f2 in Form eines Kennfeldes in der Anlagensteuerung hinterlegt sein kann.

In dem Schritt S26 wird dann in ähnlicher Weise die Hochspannung U für die elektrostatische Beschichtungsmittelaufladung entsprechend einer Funktion f3 in Abhängigkeit von den zuvor ermittelten Zustandsgrößen IL, DL, HS, A, MA, RB, v, GF und SB festgelegt. Auch die Funktion f3 kann in Form eines Kennfeldes in der Anlagensteuerung hinterlegt sein.

In dem Schritt S27 wird dann die Drehzahl n des Rotationszerstäubers entsprechend einer Funktion f4 in Abhängigkeit von den zuvor ermittelten Zustandsgrößen IL, DL, HS, A, MA, RB, v, GF und SB festgelegt .

In dem Schritt S28 wird der Rotationszerstäuber dann mit den elektrischen bzw. kinematischen Betriebsgrößen U und n sowie mit den fluidischen Betriebsgrößen Q_{LACK} und Q_{LENKLUFT} angesteuert.

Die vorstehend beschriebenen und in den Figuren 1A-1C dargestellten Verfahrensschritte werden im laufenden Lackierbetrieb während der Bewegung des Rotationszerstäubers laufend wiederholt, so dass die Betriebsgrößen U, n, Q_{LACK} und Q_{LENKLUFT} des Rotationszerstäubers während der Bewegung des Rotationszerstäubers laufend dynamisch angepasst werden, um ein optimales Lackierergebnis zu erreichten.

Figur 2 zeigt ein erstes Beispiel einer automatischen Parameteranpassung durch Software.

So wird in einem ersten Schritt S1 ein Geometriefaktor GF ermittelt, der die Bauteilgeometrie an dem Farbauftreffpunkt wiedergibt.

In einem nächsten Schritt S2 wird dann entsprechend einer vorgegebenen Funktion f1 die Sprühstrahlbreite SB in Abhängigkeit von dem Geometriefaktor GF festgelegt. So ist bei einer stark gekrümmten Bauteilgeometrie ein entsprechend stark eingeschnürter Sprühstrahl mit einer entsprechend kleinen Sprühstrahlbreite SB wünschenswert. Bei der Lackierung einer im Wesentlichen ebenen Bauteiloberfläche ist dagegen ein aufgefächerter Sprühstrahl mit einer entsprechend großen Sprühstrahlbreite SB wünschenswert.

In einem nächsten Schritt S3 wird dann der Lenkluftstrom Q_{LENKLUFT} in Abhängigkeit von der gewünschten Sprühstrahlbreite SB entsprechend einer vorgegebenen Funktion f2 festgelegt, wobei neben der gewünschten Sprühstrahlbreite SB auch weitere Zustandsgrößen berücksichtigt werden können, was hier nur schematisch dargestellt ist.

In einem weiteren Schritt S4 wird dann der Lackstrom Q_{LACK} in Abhängigkeit von der gewünschten Sprühstrahlbreite SB entsprechend einer vorgegebenen Funktion f3 festgelegt. So ist bei einer großen Sprühstrahlbreite SB auch ein entsprechend großer Lackstrom Q_{LACK} erforderlich, um die gewünschte Schichtdicke zu erreichten.

Der nächste Schritt S5 sieht dann noch vor, dass die Ziegeschwindigkeit v des Lackierroboters in Abhängigkeit von der gewünschten Sprühstrahlbreite SB entsprechend einer vorgegebenen Funktion f4 festgelegt wird.

In einem Schritt S6 wird der Rotationszerstäuber dann mit den so ermittelten Betriebsgrößen Q_{LACK}, Q_{LENKLUFT} angesteuert und der Lackierroboter wird mit der optimierten Ziehgeschwindigkeit v über die Bauteiloberfläche bewegt.

In diesem Beispiel wird also der Geometriefaktor GF ermittelt, um daraus die optimale Sprühstrahlbreite SB abzuleiten. Die Festlegung der Sprühstrahlbreite SB führt dann zu einer entsprechenden Anpassung des Lenkluftstroms Q_{LENKLUFT}, des Lackstroms Q_{LACK} und der Ziehgeschwindigkeit v. Diese automatische Parameteranpassung wird im Betrieb des Lackierroboters während der Bewegung des Rotationszerstäubers laufend wiederholt, so dass die Betriebsgrößen dynamisch an die Geometrie des Bauteils an dem Farbauftreffpunkt angepasst werden.

Figur 3 zeigt ein zweites Beispiel einer automatischen Parameteranpassung während des Lackierens, wobei die in Figur 3 dargestellten Verfahrensschritte S1-S5 im laufenden Lackierbetrieb während der Bewegung des Rotationszerstäubers laufend wiederholt werden, um eine dynamische Anpassung der Betriebsgrößen des Rotationszerstäubers zu ermöglichen.

In einem ersten Schritt S1 wird wiederum ein Geometriefaktor GF ermittelt, der die Bauteilgeometrie an dem Farbauftreffpunkt wiedergibt.

In dem Schritt S2 wird dann die Hochspannung U für die elektrostatische Lackaufladung in Abhängigkeit von dem Geometriefaktor GF entsprechend einer vorgegebenen Funktion f1 festgelegt.

Darüber hinaus wird dann in einem Schritt S3 der Lackstrom Q_{LACK} in Abhängigkeit von dem Geometriefaktor GF entsprechend einer vorgegebenen Funktion f2 festgelegt.

Ferner wird in dem Schritt S4 auch der Lenkluftstrom Q_{LENKLUFT} in Abhängigkeit von dem Geometriefaktor GF entsprechend einer vorgegebenen Funktion f3 festgelegt.

In dem Schritt S5 wird der Rotationszerstäuber dann mit den so angepassten Betriebsgrößen U, Q_{LACK} und Q_{LENKLUFT} angesteuert.

Die vorstehend beschriebenen Schritte S1-S5 werden im laufenden Betrieb der Lackieranlage während der Bewegung des Rotationszerstäubers laufend wiederholt, um die Betriebsgrößen U, Q_{LACK} und Q_{LENKLUFT} während der Bewegung des Rotationszerstäubers dynamisch an die Bauteilgeometrie anzupassen, um ein optimales Lackierergebnis zu erreichten.

Figur 4 zeigt in stark vereinfachter Form eine erfindungsgemäße Lackieranlage mit einem mehrachsigen Lackierroboter 1, der als Applikationsgerät einen elektrostatischen Rotationszerstäuber 2 führt, wie durch den gestrichelten Blockpfeil angedeutet ist.

Der Lackierroboter wird hierbei durch eine Robotersteuerung 3 gesteuert, wobei die Robotersteuerung 3 die Position des Tool-Center-Point (TCP) des Lackierroboters 1 vorgibt und dadurch den Rotationszerstäuber 2 auf vorgegebenen, programmierten Lackierbahnen bewegt.

Der Rotationszerstäuber 2 wird dagegen von einer Steuereinheit 4 angesteuert, wie im Folgenden beschrieben wird.

So weist der Rotationszerstäuber 2 beispielsweise ein Lenkluftventil 5 auf, das von der Steuereinheit 4 angesteuert wird, so dass die Steuereinheit 4 den Lenkluftstrom Q_{LENKLUFT} einstellt, der von dem Rotationszerstäuber 2 zur Formung des Sprühstrahls abgegeben wird.

Darüber hinaus weist der Rotationszerstäuber ein Lackventil 6 auf, das von der Steuereinheit 4 angesteuert wird, so dass die Steuereinheit 4 durch eine geeignete Ansteuerung des Lackventils 6 den Lackstrom Q_{LACK} steuert, der von dem Rotationszerstäuber 2 abgegeben wird.

Darüber hinaus weist der Rotationszerstäuber 2 eine pneumatische Turbine 7 auf, die einen Glockenteller des Rotationszerstäubers 2 antreibt. Eine Besonderheit der Turbine 7 besteht darin, dass die Turbine 7 pneumatisch aktiv beschleunigt und gebremst werden kann, um eine hohe Drehzahldynamik zu ermöglichen. Die Steuereinheit 4 kann hierzu einen Beschleunigungsluftstrom Q₊ und einen Bremsluftstrom Q₋ einstellen, um die gewünschte Drehzahl des Rotationszerstäubers 2 einzustellen. Ergänzend ist hierzu auf die oben schon erwähnte EP 1 245 292 B1 zu verweisen.

Ferner weist der Rotationszerstäuber 2 eine Hochspannungselektrode 8 auf, um das applizierte Beschichtungsmittel elektrostatisch aufzuladen, was zu einem hohen Auftragswickungsgrad führt. Die Hochspannungselektrode 8 kann walweise als Innenelektrode oder als Außenelektrode ausgeführt sein und wird von einer Hochspannungskaskade 9 mit einer bestimmten Hochspannung U versorgt, wobei die Hochspannungskaskade 9 ebenfalls von der Steuereinheit 4 angesteuert wird, um die gewünschte Hochspannung U zu erreichen.

Darüber hinaus ist die Hochspannungskaskade über einen Ableitwiderstand 10 und einen Ableitschalter 11 mit Masse verbunden, um die Hochspannung U schnell verringern zu können. Der Ableitschalter 11 wird ebenfalls von der Steuereinheit 4 angesteuert, damit die Hochspannung U schnell abgebaut werden kann, falls dies im Rahmen der dynamischen Parameteranpassung wünschenswert ist. Die Hochspannungskaskade kann aber insbesondere auch mit dafür vorgesehenen Fotodioden steuerbar sein, wie weiter oben schon erläutert wurde.

Ferner weist die Lackieranlage eine Anlagensteuerung 12 auf, die mit der Robotersteuerung 3 und der Steuereinheit bidirektional kommuniziert und beispielsweise Zustandsgrößen der Lackieranlage an die Steuereinheit 4 liefert, damit die Steuereinheit 4 diese Zustandsgrößen bei der dynamischen Anpassung des Lenkluftstrom Q_{LENKLUFT}, des Lackstroms Q_{LACK}, der Beschleunigungsluft Q₊, der Bremsluft Q- und der Hochspannung U berücksichtigen kann.

Die Erfindung ist nicht auf die vorstehend beschriebenen bevorzugten Ausführungsbeispiele beschränkt. Vielmehr ist eine Vielzahl von Varianten und Abwandlungen möglich, die ebenfalls von dem Erfindungsgedanken Gebrauch machen und deshalb in den Schutzbereich fallen.

### Bezugszeichenliste:

- 1: Lackierroboter
- 2: Rotationszerstäuber
- 3: Robotersteuerung
- 4: Steuereinheit
- 5: Lenkluftventil
- 6: Lackventil
- 7: Turbine
- 8: Hochspannungselektrode
- 9: Hochspannungskaskade
- 10: Ableitwiderstand
- 11: Ableitschalter
- 12: Anlagensteuerung

## Patentansprüche

1. Beschichtungsverfahren zur Beschichtung einer Bauteiloberfläche eines Bauteils mit einem Beschichtungsmittel mittels eines Zerstäubers (4) in einer Beschichtungsanlage, insbesondere zur Lackierung eines Kraftfahrzeugkarosseriebauteils mit einem Lack,
mit den folgenden Schritten:
a) Bewegen des Zerstäubers (4) über die Bauteiloberfläche des zu beschichtenden Bauteils, und dabei
b) Applizieren des Beschichtungsmittels auf die Bauteiloberfläche mittels des Zerstäubers (4),
wobei der Zerstäuber (4) mit mindestens einer elektrischen und/oder mindestens einer kinematischen Betriebsgröße (U, Q₊, Q₋) betrieben wird, welche eine bestimmte Hochspannung (U) zur elektrostatischen Aufladung des Beschichtungsmittels und/oder eine bestimmte Drehzahl eines rotierenden Absprühkörpers des Zerstäubers (4) umfasst, und
c) Dynamische Änderung der elektrischen und/oder der kinematischen Betriebsgröße (U, Q₊, Q₋) des Zerstäubers (4) während der Bewegung des Zerstäubers (4),
**dadurch gekennzeichnet,**
d) **dass** die Hochspannung (U) für die elektrostatische Beschichtungsmittelaufladung mittels einer Hochspannungskaskade (9) mit mehreren Stufen aus Dioden und Kondensatoren erzeugt wird,
e) **dass** die Dioden der Hochspannungskaskade hochspannungsfeste Fotodioden sind, die durch eine Beleuchtung steuerbar sind, und
f) **dass** die Fotodioden zur Änderung der Hochspannung (U) für die elektrostatische Beschichtungsmittelaufladung durch die Beleuchtung gesteuert werden.

2. Beschichtungsverfahren nach Anspruch 1,
**dadurch gekennzeichnet,**
a) **dass** der Zerstäuber (4) mit fluidischen BetriebsgrößeN (Q_{LACK}, Q_{LENKLUFT}) betrieben wird, wobei die fluidischen Betriebsgrößen einen Beschichtungsmittelstrom und/oder einen Lenkluftstrom wiedergeben, und
b) **dass** die fluidischen Betriebsgrößen (Q_{LACK}, Q_{LENKLUFT}) des Zerstäubers (4) während der Bewegung des Zerstäubers (4) dynamisch verändert werden.

3. Beschichtungsverfahren nach Anspruch 1 oder 2, **gekennzeichnet durch** folgende Schritte:
a) Ermitteln mindestens einer Zustandsgröße (IL, DL, HS, MA, RB, SB, GF, A, v) der Beschichtungsanlage, und
b) Dynamisches Anpassen der elektrischen und/oder kinematische Betriebsgröße und/oder der fluidischen Betriebsgrößen (Q_{LACK}, Q_{LENKLUFT}) des Zerstäubers (4) während der Bewegung des Zerstäubers (4) in Abhängigkeit von der ermittelten Zustandsgröße der Beschichtungsanlage.

4. Beschichtungsverfahren nach Anspruch 3,
**dadurch gekennzeichnet,**
a) **dass** die Zustandsgröße (HS) der Lackieranlage wiedergibt, ob die Lackierung mit oder ohne elektrostatische Aufladung des Beschichtungsmittels erfolgt, und/oder
b) **dass** die Zustandsgröße (IL) der Lackieranlagen wiedergibt, ob eine Innenlackierung oder eine Außenlackierung der Bauteile erfolgt,
c) **dass** die Zustandsgröße (GF) der Lackieranlage die Geometrie des Bauteils an einem Beschichtungsmittelauftreffpunkt wiedergibt,
d) **dass** die Zustandsgröße (A) der Lackieranlagen den Abstand zwischen dem Beschichtungsmittelauftreffpunkt und einem elektrischen Erdpunkt wiedergibt, an dem das Bauteil elektrisch geerdet ist,
e) **dass** die Zustandsgröße (MA) der Lackieranlage wiedergibt, ob es sich bei dem jeweiligen Bauteil um ein Kunststoffbauteil oder um ein Bauteil aus einem elektrisch leitfähigen Material handelt,
f) **dass** die Zustandsgröße (DL) der Lackieranlage wiedergibt, ob einen Detaillackierung oder eine Flächenlackierung erfolgt, und/oder
g) **dass** die Zustandsgröße (RB) der Lackieranlage wiedergibt, ob eine Reinigung des Zerstäuber (4) erfolgt oder ob der Zerstäuber (4) das Beschichtungsmittel appliziert.

5. Beschichtungsverfahren nach einem der vorhergehenden Ansprüche, **gekennzeichnet durch** folgende Schritte:
a) Ermitteln eines Geometriefaktors (GF) der Bauteiloberfläche an einem Farbauftreffpunkt, an dem das Beschichtungsmittel auf die Bauteiloberfläche auftrifft, wobei der Geometriefaktor (GF) die Form der Bauteiloberfläche an dem Farbauftreffpunkt wiedergibt,
b) Anpassen einer gewünschten Sprühstrahlbreite (SB) in Abhängigkeit von dem Geometriefaktor,
c) Anlassen mindestens einer der folgenden BetriebsgrößeN des Zerstäubers (4) in Abhängigkeit von der Sprühstrahlbreite (SB) oder dem Geometriefaktor (GF) :
- Lackstroms (Q_{LACK}),
- Lenkluftstrom (Q_{LENKLUFT}),
- Lackiergeschwindigkeit (v) mit der der Zerstäuber (4) über die Bauteiloberfläche bewegt wird.

6. Beschichtungsverfahren nach einem der vorhergehenden Ansprüche, **gekennzeichnet durch** folgende Schritte:
a) Ermitteln eines Geometriefafotors (GF) der Bauteiloberfläche an einem Farbauftreffpunkt, an dem das Beschichtungsmittel auf die Bauteiloberfläche auftrifft, wobei der Geometriefaktor (GF) die Form der Bauteiloberfläche an dem Farbauftreffpunkt wiedergibt, und
b) Dynamisches Anpassen der Hochspannung (U) für die elektrostatische Aufladung des Beschichtungsmittels in Abhängigkeit von dem Geometriefaktor (GF), und
c) Dynamisches Anpassen eines Lackstroms (Q_{LACK}) in Abhängigkeit von dem Geometriefaktor und/oder der Hochspannung, und/oder
d) Dynamisches Anpassen eines Lenkluftstroms (Q_{LENKLUFT}) in Abhängigkeit von dem Geometriefaktor (GF) und/oder der Hochspannung (U).

7. Beschichtungsverfahren nach einem der vorhergehenden Ansprüche, **dadurch gekennzeichnet,**
a) **dass** die elektrische und/oder die kinematischen Betriebsgrößen und/oder die fluidischen Betriebsgröße (Q_{LACK}, Q_{LENKLUFT}) des Zerstäubers (4) bei einer Sollwertänderung eine Einstellzeit von weniger als 2s, 1s, 500ms, 300ms, 150ms, 100ms 50ms, 30ms oder sogar weniger als 10ms aufweisen, wobei innerhalb der Einstellzeit mindestens 95% der Sollwertänderung umgesetzt wird, und/oder
b) **dass** die elektrischen und/oder kinematischen Betriebsgrößen des Zerstäubers (4) synchron mit den fluidischen Betriebsgrößen (Q_{LACK}, Q_{LENKLUFT}) des Zerstäubers (4) verändert werden.

8. Beschichtungsverfahren nach einem der vorhergehenden Ansprüche, **dadurch gekennzeichnet, dass** die Hochspannung mittels eines Ableitschalters (11) und/oder eines Ableitwiderstands (10) hochdynamisch verringert wird.

9. Beschichtungsverfahren nach einem der vorhergehenden Ansprüche, **dadurch gekennzeichnet,**
a) **dass** der Zerstäuber (4) von einem Elektromotor angetrieben wird, um eine große Drehzahldynamik zu ermöglichen oder
b) **dass** der Zerstäuber (4) hydraulisch oder elektrisch angetrieben wird, um eine große Drehzahldynamik zu ermöglichen, und/oder dass eine elektrische Potentialtrennung vorgesehen ist, um trotz des hydraulischen oder elektrischen Antriebs eine elektrostatische Aufladung des Beschichtungsmittels zu ermöglichen, oder
c) **dass** der Zerstäuber (4) pneumatisch durch eine Turbine angetrieben wird, wobei die Turbine durch Druckluft beschleunigt und gebremst werden kann.

10. Beschichtungsanlage zur Beschichtung einer Bauteiloberfläche eines Bauteils mit einem Beschichtungsmittel mittels eines Zerstäubers (4) in einer Seschichtungsanlage, insbesondere zur Lackierung eines Kraftfahrzeugkarosseriebauteils mit einem Lack, mit
a) einem Zerstäuber (4) zur Applikation des Beschichtungsmittels auf die Bauteiloberfläche,
b) einem Beschichtungsroboter zum Bewegen des Zerstäubers (4) über die Bauteiloberfläche, und
c) einer Steuereinheit (4, 12),
c1) die den Zerstäuber (4) mit mindestens einer elektrischen und/oder mindestens einer kinematischen Betriebsgröße (U, Q₊, Q₋) ansteuert, welche eine bestimmte Hochspannung zur elektrostatischen Aufladung des Beschichtungsmittels und/oder eine bestimmte Drehzahl eines rotierenden Absprühkörpers des Zerstäubers (4) umfasst,
c2) wobei die Steuereinheit (4, 12) die elektrischen und/oder die kinematische Betriebsgröße (U, Q₊, Q₋) des Zerstäubers (4) während der Bewegung des Zerstäubers (4) dynamisch ändert,
**dadurch gekennzeichnet,**
d) **dass** zur Erzeugung der Hochspannung (U) für die elektrostatische Beschichtungsmittelaufladung eine Hochspannungskaskade (9) mit mehreren Stufen aus Dioden und Kondensatoren vorgesehen ist,
e) **dass** die Dioden der Hochspannungskaskade hochspannungsfeste Fotodioden sind, die durch eine Beleuchtung steuerbar sind, und
f) **dass** die Fotodioden zur Änderung der Hochspannung (U) für die elektrostatische Beschichtungsmittelaufladung durch die Beleuchtung gesteuert werden.

11. Beschichtungsanlage nach Anspruch 10,
**dadurch gekennzeichnet,**
a) **dass** die Steuereinheit (4, 12) den Zerstäuber (4) mit fluidischen Betriebsgrößen (Q_{LACK}, Q_{LENKLUFT}) ansteuert, wobei die fluidischen Betriebsgrößen (Q_{LACK}, Q_{LENKLUFT}) einen Beschichtungsmittelstrom und/oder einen Lenkluftstrom wiedergeben,
b) **dass** die Steuereinheit (4, 12) die fluidischen Betriebsgrößen (Q_{LACK}, Q_{LENKLUFT}) des Zerstäubers (4) während der Bewegung des Zerstäubers (4) dynamisch verändert.

12. Beschichtungsanlage nach einem der Ansprüche 10 bis 11, **dadurch gekennzeichnet,**
a) **dass** die Steuereinheit (4, 12) mindestens eine Zustandsgröße (IL, DL, HS, MA, RB, v, A, GF) der Beschichtungsanlage ermittelt,
b) **dass** die Steuereinheit (4, 12) die elektrische und/oder die kinematische Betriebsgröße und/oder die fluidischen Betriebsgrößen (Q_{LACK}, Q_{LENKLUFT}) des Zerstäubers (4) während der Bewegung des Zerstäubers (4) in Abhängigkeit von der ermittelten Zustandsgröße (IL, DL, HS, MA, RB, v, A, GF) der Beschichtungsanlage dynamisch anpässt.

13. Beschichtungsanlage nach Anspruch 12,
**dadurch gekennzeichnet,**
a) **dass** die Zustandsgröße (HS) der Lackieranlage wiedergibt, ob die Lackierung mit oder ohne elektrostatische Aufladung des Beschichtungsmittels erfolgt, und/oder
b) **dass** die Zustandsgröße (IL) der Lackieranlage wiedergibt, ob eine Innenlackierung öder eine Außenlackierung der Bauteile erfolgt,
c) **dass** die Zustandsgröße (GF) der Lackieranlage die Geometrie des Bauteils an einem Beschichtungsmittelauftreffpunkt wiedergibt,
d) **dass** die Zustandsgröße (A) der Lackieranlage den Abstand zwischen dem Beschichtungsmittelauftreffpunkt und einem elektrischen Erdpunkt wiedergibt, an dem das Bauteil elektrisch geerdet ist,
e) **dass** die Zustandsgröße (MA) der Lackieranlage wiedergibt, ob es sich bei dem jeweiligen Bauteil um ein Kunststoffbauteil oder um ein Bauteil aus einem elektrisch leitfähigen Material handelt,
f) **dass** die Zustandsgröße (DL) der Lackieranlage wiedergibt, ob einen Detaillackierung oder eine Flächenlackierung erfolgt, und/oder
g) **dass** die Zustandsgrößen (RB) der Lackieranlage wiedergibt, ob eine Reinigung des Zerstäubers (4) erfolgt oder ob der Zerstäuber (4) das Beschichtungsmittel appliziert.

14. Beschichtungsanlage nach einem der Ansprüche 10 bis 13, **dadurch gekennzeichnet,**
a) **dass** die Steuereinheit (4, 12) einen Geometriefaktor (GF) der Bauteiloberfläche an einem Farbauftreffpunkt, an dem das Beschichtungsmittel auf die Bauteiloberfläche auftrifft, ermittelt, wobei der Geometriefaktor (GF) die Form der Bauteiloberfläche an dem Farbauftreffpunkt wiedergibt,
b) **dass** die Steuereinheit (4, 12) eine gewünschte Sprühstrahlbreite (SB) in Abhängigkeit von dem Geometriefaktor (GF) dynamisch anpasst,
c) **dass** die Steuereinheit (4, 12) mindestens eine der folgenden Betriebsgrößen des Zerstäubers (4) in Abhängigkeit von der Sprühstrahlbreite (SB) oder dem Geometriefaktor (GF) dynamisch anpasst:
- Lackstrom (Q_{LACK}),
- Lenkluftstrom (Q_{LENKLUFT}),
- Lackiergeschwindigkeit (v) mit der der Zerstäuber (4) über die Bauteiloberfläche bewegt wird.

15. Beschichtungsanlage nach einem der Ansprüche 10 bis 14, **dadurch gekennzeichnet,**
a) **dass** die Steuereinheit (4, 12) einen Geometriefaktor (GF) der Bauteiloberfläche an einem Farbauftreffpunkt, an dem das Beschichtungsmittel auf die Bauteiloberfläche auftrifft, ermittelt, wobei der Geometriefaktor (GF) die Form der Bauteiloberfläche an dem Farbauftreffpunkt wiedergibt, und
b) **dass** die Steuereinheit (4, 12) die Hochspannung (U) für die elektrostatische Aufladung des Beschichtungsmittels in Abhängigkeit von dem Geometriefaktor (GF) dynamisch anpasst, und
c) **dass** die Steuereinheit (4, 12) einen Lackstrom (Q_{LACK}) in Abhängigkeit von dem Geometriefaktor (GF) und/oder der Hochspannung (U) dynamisch anpasst, und/oder
d) **dass** die Steuereinheit (4, 12) einen Lenkluftstrom (Q_{LENKLUFT}) in Abhängigkeit von dem Geometriefaktor (GF) und/oder der Hochspannung (U) dynamisch anpasst.

16. Beschichtungsanlage nach einem der Ansprüche 10 bis 15, **dadurch gekennzeichnet,**
a) **dass** die elektrische und/oder die kinematische Betriebsgröße und/oder die fluidischen Betriebsgröße (Q_{LACK}, Q_{LENKLUFT}) des Zerstäubers (4) bei einer Sollwertänderung eine Einstellzeit von weniger als 2s, 1s, 500ms, 300ms, 150ms, 100ms 50ms, 30ms oder sogar weniger als 10ms aufweisen, wobei innerhalb der Einstellzeit mindestens 95% der Sollwertänderung umgesetzt wird, und/oder
b) **dass** eine Beschichtungsmittelaufladung mit einer elektrischen Kapazität vorgesehen ist, die kleiner ist als 2nF.

17. Beschichtungsanlage nach einem der Ansprüche 10 bis 16, **gekennzeichnet durch** einen Ableitschalter (11) und/oder einen Ableitwiderstand (10) zur dynamischen Verringerung der Hochspannung.

18. Beschichtungsanlage nach einem der Ansprüche 10 bis 17, **gekennzeichnet durch**
a) einen Elektromotor zum Antrieb des Zerstäubers (4) oder
b) einen hydraulischen Antrieb für den Zerstäuber (4), und/oder eine elektrische Potentialtrennung, um trotz des hydraulischen Antriebs eine elektrostatische Aufladung des Beschichtungsmittels zu ermöglichen oder
c) eine Turbine (7) zum pneumatischen Antrieb des Zerstäubers (4), wobei die Turbine (7) **durch** Druckluft beschleunigt und gebremst werden kann.

## Claims

1. A coating method for coating a component surface of a component with a coating agent using an atomizer (4) in a coating installation, in particular for painting a motor vehicle body part with a paint,
with the following steps:
a) moving the atomizer (4) over the component surface of the component to be coated and, in this process,
b) applying the coating agent onto the component surface using the atomizer (4),
wherein the atomizer (4) is operated with at least one electrical and/or at least one kinematic operating variable (U, Q₊, Q₋), which comprises a certain high voltage (U) for the electrostatic charging of the coating agent and/or a certain rotational speed of a rotating spray head of the atomizer (4),
c) dynamically modifying the electrical and/or the kinematic operating variable (U, Q₊, Q₋) of the atomizer (4) during the movement of the atomizer (4),
**characterized**
d) **in that** the high voltage (U) for the electrostatic charging of the coating agent is generated by means of a high-voltage cascade (9) with several stages of diodes and capacitors,
e) **in that** the diodes of the high-voltage cascade are high-voltage-resistant photodiodes which can be controlled by light, and
f) **in that** the photodiodes are controlled by the light for modifying the high voltage (U) for the electrostatic charging of the coating agent.

2. The coating method according to Claim 1,
**characterized**
a) **in that** the atomizer (4) is operated with fluidic operating variables (Q_{PAINT}, Q_{GUIDE AIR}), wherein the fluidic operating variables reproduce a coating agent flow and/or a guide air flow, and
b) **in that** the fluidic operating variables (Q_{PAINT}, Q_{GUIDE AIR}) of the atomizer (4) are modified dynamically during the movement of the atomizer (4).

3. The coating method according to Claim 1 or 2, **characterized by** the following steps:
a) determination of at least one status variable (IL, DL, HS, MA, RB, SB, GF, A, v) of the coating installation, and
b) dynamic adaptation of the electrical and/or kinematic operating variable and/or of the fluidic operating variables (Q_{PAINT}, Q_{GUIDE AIR}) of the atomizer (4) during the movement of the atomizer (4) depending on the determined status variable of the coating installation.

4. The coating method according to Claim 3,
**characterized**
a) **in that** the status variable (HS) of the painting installation indicates whether painting is taking place with or without electrostatic charging of the coating agent, and/or
b) **in that** the status variable (IL) of the painting installation indicates whether internal painting or external painting of the components is taking place,
c) **in that** the status variable (GF) of the painting installation reproduces the geometry of the component at an impact point of the coating agent,
d) **in that** the status variable (A) of the painting installation reproduces the distance between the impact point of the coating agent and an electrical earthing point at which the component is electrically earthed,
e) **in that** the status variable (MA) of the painting installation indicates whether the component in question is a plastic component or a component consisting of an electrically conductive material,
f) **in that** the status variable (DL) of the painting installation indicates whether detailed painting or surface painting is taking place, and/or
g) **in that** the status variable (RB) of the painting installation indicates whether the atomizer (4) is being cleaned or whether the atomizer (4) is applying the coating agent.

5. The coating method according to any one of the preceding claims, **characterized by** the following steps:
a) determination of a geometric factor (GF) of the component surface at a paint impact point at which the coating agent impacts the component surface, wherein the geometric factor (GF) reproduces the shape of the component surface at the paint impact point,
b) adaptation of a desired spray jet width (SB) depending on the geometric factor,
c) adaptation of at least one of the following operating variables of the atomizer (4) depending on the spray jet width (SB) or geometric factor (GF):
- paint flow (Q_{PAINT}),
- guide air flow (Q_{GUIDE AIR}),
- painting speed (v) at which the atomizer (4) is moved over the component surface.

6. The coating method according to any one of the preceding claims, **characterized by** the following steps:
a) determination of a geometric factor (GF) of the component surface at a paint impact point at which the coating agent impacts the component surface, wherein the geometric factor (GF) reproduces the shape of the component surface at the paint impact point, and
b) dynamical adaptation of the high voltage (U) for the electrostatic charging of the coating agent depending on the geometric factor (GF), and
c) dynamical adaptation of a paint flow (Q_{PAINT}) depending on the geometric factor and/or high voltage, and/or
d) dynamical adaptation of a guide air flow (Q_{GUIDE AIR}) depending on the geometric factor (GF) and/or high voltage (U).

7. The coating method according to any one of the preceding claims, **characterized**
a) **in that** the electrical and/or the kinematic operating variable and/or the fluidic operating variable (Q_{PAINT}, Q_{GUIDE AIR}) of the atomizer (4) have a setting time during a change in setpoint value of less than 2s, 1s, 500ms, 300ms, 150ms, 100ms 50ms, 30ms or even less than 10ms, wherein at least 95% of the change in setpoint value is implemented within the setting time, and/or
b) **in that** the electrical and/or kinematic operating variables of the atomizer (4) are changed synchronously with the fluidic operating variables (Q_{PAINT}, Q_{GUIDE AIR}) of the atomizer (4).

8. The coating method according to any one of the preceding claims, **characterized in that** the high voltage is reduced in a highly dynamic manner by means of a bleeder switch (11) and/or a bleeder resistor (10).

9. The coating method according to any one of the preceding claims, **characterized**
a) **in that** the atomizer (4) is driven by an electric motor in order to allow a high level of rotational speed dynamics, or
b) **in that** the atomizer (4) is driven hydraulically or electrically in order to allow a high level of rotational speed dynamics, and/or in that an electrical potential isolation is provided in order to allow electrostatic charging of the coating agent despite the hydraulic or electrical drive.
c) **in that** the atomizer (4) is driven pneumatically by a turbine, wherein the turbine can be accelerated and braked by means of compressed air.

10. A coating installation for coating a component surface of a component with a coating agent using an atomizer (4) in a coating installation, in particular for painting a motor vehicle body part with a paint, having
a) an atomizer (4) for applying the coating agent onto the component surface,
b) a coating robot for moving the atomizer (4) over the component surface, and
c) a control unit (4, 12),
c1) which actuates the atomizer (4) with at least one electrical and/or at least one kinematic operating variable (U, Q₊, Q₋), which comprises a certain high voltage for the electrostatic charging of the coating agent and/or a certain rotational speed of a rotating spray head of the atomizer (4),
c2) wherein the control unit (4, 12) modifies the electrical and/or the kinematic operating variable (U, Q₊, Q₋) of the atomizer (4) dynamically during the movement of the atomizer (4),
**characterized**
d) **in that** a high-voltage cascade (9) with several stages of diodes and capacitors is provided for generating the high voltage (U) for the electrostatic charging of the coating agent,
e) **in that** the diodes of the high-voltage cascade are high-voltage-resistant photodiodes which are controlled by light, and
f) **in that** the photodiodes are controlled by the light for modifying the high voltage (U) for the electrostatic charging of the coating agent.

11. The coating installation according to Claim 10,
**characterized**
a) **in that** the control unit (4, 12) actuates the atomizer (4) with fluidic operating variables (Q_{PAINT}, Q_{GUIDE AIR}), wherein the fluidic operating variables (Q_{PAINT}, Q_{GUIDE AIR}) represent a coating agent flow and/or a guide air flow,
b) **in that** the control unit (4, 12) modifies the fluidic operating variables (Q_{PAINT}, Q_{GUIDE AIR}) of the atomizer (4) dynamically during the movement of the atomizer (4).

12. The coating installation according to any one of Claims 10 to 11, **characterized**
a) **in that** the control unit (4, 12) determines at least one status variable (IL, DL, HS, MA, RB, v, A, GF) of the coating installation,
b) **in that** the control unit (4, 12) dynamically adapts the electrical and/or kinematic operating variable and/or the fluidic operating variables (Q_{PAINT}, Q_{GUIDE AIR}) of the atomizer (4) during the movement of the atomizer (4) depending on the determined status variable (IL, DL, HS, MA, RB, v, A, GF) of the coating installation.

13. The coating installation according to Claim 12,
**characterized**
a) **in that** the status variable (HS) of the painting installation indicates whether painting is taking place with or without electrostatic charging of the coating agent, and/or
b) **in that** the status variable (IL) of the painting installation indicates whether internal painting or external painting of the components is taking place,
c) **in that** the status variable (GF) of the painting installation reproduces the geometry of the component at an impact point of the coating agent,
d) **in that** the status variable (A) of the painting installation reproduces the distance between the impact point of the coating agent and an electrical earthing point at which the component is electrically earthed,
e) **in that** the status variable (MA) of the painting installation indicates whether the component in question is a plastic component or a component consisting of an electrically conductive material,
f) **in that** the status variable (DL) of the painting installation indicates whether detailed painting or surface painting is taking place, and/or
g) **in that** the status variable (RB) of the painting installation indicates whether the atomizer (4) is being cleaned or whether the atomizer (4) is applying the coating agent.

14. The coating installation according to any one of Claims 10 to 13, **characterized**
a) **in that** the control unit (4, 12) determines a geometric factor (GF) of the component surface at a paint impact point at which the coating agent impacts the component surface, wherein the geometric factor (GF) reproduces the shape of the component surface at the paint impact point,
b) **in that** the control unit (4, 12) dynamically adapts a desired spray jet width (SB) depending on the geometric factor (GF),
c) **in that** the control unit (4, 12) dynamically adapts at least one of the following operating variables of the atomizer (4) depending on the spray jet width (SB) or geometric factor (GF):
- paint flow (Q_{PAINT}),
- guide air flow (Q_{GUIDE AIR}),
- painting speed (v) at which the atomizer (4) is moved over the component surface.

15. The coating installation according to any one of Claims 10 to 14, **characterized**
a) **in that** the control unit (4, 12) determines a geometric factor (GF) of the component surface at a paint impact point at which the coating agent impacts the component surface, wherein the geometric factor (GF) reproduces the shape of the component surface at the paint impact point, and
b) **in that** the control unit (4, 12) dynamically adapts the high voltage (U) for the electrostatic charging of the coating agent depending on the geometric factor (GF), and
c) **in that** the control unit (4, 12) dynamically adapts a paint flow (Q_{PAINT}) depending on the geometric factor (GF) and/or the high voltage (U), and/or
d) **in that** the control unit (4, 12) dynamically adapts a guide air flow (Q_{GUIDE AIR}) depending on the geometric factor (GF) and/or the high voltage (U).

16. The coating installation according to any one of Claims 10 to 15, **characterized**
a) **in that** the electrical and/or the kinematic operating variable and/or the fluidic operating variable (Q_{PAINT}, Q_{GUIDE AIR}) of the atomizer (4) have a setting time during a change in setpoint value of less than 2s, 1s, 500ms, 300ms, 150ms, 100ms 50ms, 30ms or even less than 10ms, wherein at least 95% of the change in setpoint value is implemented within the setting time, and/or
b) the coating agent charging is provided with a capacity which is smaller than 2nF.

17. The coating installation according to any one of Claims 10 to 16, **characterized by** a bleeder switch (11) and/or a bleeder resistor (10) for dynamically reducing the high voltage.

18. The coating installation according to any one of Claims 10 to 17, **characterized by**
a) an electric motor for driving the atomizer (4), and/or
b) a hydraulic drive for the atomizer (4), and/or an electrical potential isolation to allow electrostatic charging of the coating agent despite the hydraulic drive, and/or
c) a turbine (7) for pneumatically driving the atomizer (4), wherein the turbine (7) can be accelerated and braked by means of compressed air.

## Revendications

1. Procédé de revêtement pour le revêtement de la surface d'un composant avec un produit de revêtement à l'aide d'un pulvérisateur (4) dans une installation de revêtement, plus particulièrement pour le vernissage d'un composant de carrosserie de véhicule à moteur avec un vernis,
avec les étapes suivantes :
a) déplacement du pulvérisateur (4) au-dessus de la surface du composant à revêtir et
b) application du produit de revêtement sur la surface du composant à l'aide du pulvérisateur (4),
le pulvérisateur (4) fonctionnant avec au moins un paramètre électrique et/ou cinématique (U, Q₊, Q₋) qui comprend une haute tension (U) déterminée pour la charge électrostatique du produit de revêtement et/ou une vitesse de rotation du corps de pulvérisation rotatif du pulvérisateur (4) et
c) modification dynamique du paramètre électrique et/ou cinématique (U, Q+, Q₋) du pulvérisateur (4) pendant le déplacement du pulvérisateur (4), **caractérisé en ce que**
d) la haute tension (U) pour la charge électrostatique du produit de revêtement est générée à l'aide d'une cascade haute tension (9) de plusieurs étages, constituée de diodes et de condensateurs,
e) les diodes de la cascade haute tension sont des photodiodes résistant aux hautes tensions, qui peuvent être contrôlées par un éclairage, et
f) les photodiodes pour la modification de la haute tension (U) pour la charge électrostatique du produit de revêtement sont contrôlées par l'éclairage.

2. Procédé de revêtement selon la revendication 1,
**caractérisé en ce que**
a) le pulvérisateur (4) fonctionne avec des paramètres fluidiques (Q_{Lack}, Q_{Lenkluft}), les paramètres fluidiques générant un flux de produit de revêtement et/ou un flux d'air de guidage et
b) les paramètres fluidiques (Q_{Lack}, Q_{Lenkluft}) du pulvérisateur (4) sont modifiés de manière dynamique pendant le mouvement du pulvérisateur (4).

3. Procédé de revêtement selon la revendication 1 ou 2,
**caractérisé par** les étapes suivantes :
a) détermination d'au moins une grandeur d'état (IL, DL, HS, MA, RB, SB, GF, A, v) de l'installation de revêtement et
b) adaptation dynamique des paramètres électriques et/ou cinématiques et/ou des paramètres fluidiques (Q_{Lack}, Q_{Lenkluft}) du pulvérisateur (4) en fonction de la grandeur d'état déterminé de l'installation de revêtement.

4. Procédé de revêtement selon la revendication 3,
**caractérisé en ce que**
a) la variable d'état (HS) de l'installation de vernissage indique si le vernissage a lieu avec ou sans charge électrostatique du produit de revêtement et/ ou
b) la variable d'état (IL) de l'installation de vernissage indique si un vernissage interne ou un vernissage externe des composants a lieu,
c) la variable d'état (GF) de l'installation de vernissage représente la géométrie du composant au niveau du point d'incidence du produit de revêtement,
d) la variable d'état (A) de l'installation de vernissage représente la distance entre le point d'incidence du produit de revêtement et un point de terre électrique au niveau duquel le composant est mis à la terre,
e) la variable d'état (MA) de l'installation de vernissage indique si le composant est un composant en matière plastique ou un composant en matériau électro-conducteur,
f) la variable d'état (DL) de l'installation de vernissage indique si un vernissage de détail ou un vernissage de surface a lieu, et/ou
g) la variable d'état (RB) de l'installation de vernissage indique si un nettoyage du pulvérisateur (4) a lieu ou si le pulvérisateur (4) applique le produit de revêtement.

5. Procédé de revêtement selon l'une des revendications précédentes, **caractérisé par** les étapes suivantes :
a) détermination d'un facteur de géométrie (GF) de la surface du composant au niveau d'un point d'incidence de la peinture, au niveau duquel le produit de revêtement arrive sur la surface du composant, le facteur de géométrie (GF) représentant la forme de la surface du composant au niveau du point d'incidence de la peinture,
b) adaptation d'une largeur de jet de pulvérisation (SB) souhaitée en fonction du facteur de géométrie,
c) adaptation d'au moins un des paramètres du pulvérisateur (4) en fonction de la largeur du jet de pulvérisation (SB) ou du facteur de géométrie (GF) :
- débit de vernis (Q_{Lack})
- débit d'air de guidage (Q_{Lenkluft}),
- vitesse de vernissage (v) avec laquelle pulvérisateur est déplacé au-dessus de la surface du composant.

6. Procédé de revêtement selon l'une des revendications précédentes, **caractérisé par** les étapes suivantes :
a) détermination d'un facteur de géométrie (GF) de la surface du composant au niveau d'un point d'incidence de la peinture, au niveau duquel le produit de revêtement arrive sur la surface du composant, le facteur de géométrie (GF) représentant la forme de la surface du composant au niveau du point d'incidence de la peinture,
b) adaptation dynamique de la haute tension (U) pour la charge électrostatique du produit de revêtement en fonction du facteur de géométrie (GF) et
c) adaptation dynamique d'un débit de vernis (Q_{Lack}) en fonction du facteur de géométrie et/ ou de la haute tension et/ ou
d) adaptation dynamique d'un débit d'air de guidage (Q_{Lenkluft}) en fonction du facteur de géométrie (GF) et/ou de la haute tension (U).

7. Procédé de revêtement selon l'une des revendications précédentes, **caractérisé en ce que**
a) le paramètre électrique et/ou cinématique et/ou les paramètres fluidiques (Q_{Lack}, Q_{Lenkluft}) du pulvérisateur (4) présentent, dans le cas d'une modification de valeur de consigne, un temps de réglage inférieur à 2 s, 1 s, 500 ms, 300 ms, 150 ms, 100 ms, 50 ms, 30 ms voire inférieur à 10 ms, au moins 95% de la modification de la valeur de consigne étant effectuée pendant le temps de réglage et/ou
b) les paramètres électriques et/ou cinématiques du pulvérisateur (4) sont modifiés de manière synchrone avec les paramètres fluidiques (Q_{Lack}, Q_{Lenkluft}) du pulvérisateur (4).

8. Procédé de revêtement selon l'une des revendications précédentes, **caractérisé en ce que** la haute tension est réduite de manière hautement dynamique à l'aide d'un interrupteur de dérivation (11) et/ou d'une résistance de dérivation (10).

9. Procédé de revêtement selon l'une des revendications précédentes, **caractérisé en ce que**
a) le pulvérisateur (4) est entraîné par un moteur électrique afin d'obtenir une grande dynamique de régime ou
b) le pulvérisateur (4) est entraîné de manière hydraulique ou électrique afin d'obtenir une grande dynamique de régime et/ou **en ce qu'**une séparation de potentiel électrique est prévue afin de permettre une charge électrostatique du produit de revêtement malgré l'entraînement hydraulique ou électrique ou
c) le pulvérisateur (4) est entraîné de manière pneumatique par une turbine, cette turbine pouvant être accélérée ou freinée à l'aide d"air comprimé.

10. Installation de revêtement pour le revêtement de la surface d'un composant avec un produit de revêtement à l'aide d'un pulvérisateur (4) dans une installation de revêtement, plus particulièrement pour le vernissage d'un composant de carrosserie de véhicule à moteur avec un vernissage, avec
a) un pulvérisateur (4) pour l'application du produit de revêtement sur la surface du composant,
b) un robot de revêtement pour le déplacement du pulvérisateur (4) au-dessus de la surface du composant et
c) une unité de commande (4, 12),
c1) qui contrôle le pulvérisateur (4) avec au moins un paramètre électrique et/ou au moins un paramètre cinématique (U, Q₊, Q₋), qui comprend une haute tension déterminée pour la charge électrostatique du produit de revêtement et/ ou une vitesse de rotation déterminé d'un corps de pulvérisation rotatif du pulvérisateur (4),
c2) l'unité de commande (4, 12) modifiant de manière dynamique le paramètre électrique et/ou cinématique (U, Q₊, Q₋) du pulvérisateur (4) pendant le déplacement du pulvérisateur (4),
**caractérisée en ce que**
d) pour la production de la haute tension (U) pour la charge électrostatique du produit de revêtement, une cascade haute tension (9) avec plusieurs étages, constituée de diodes et de condensateurs, est prévue,
e) les diodes de la cascade haute tension sont des photodiodes résistant aux hautes tensions, qui peuvent être contrôlées par un éclairage et
f) les photodiodes pour la modification de la haute tension (U) pour la charge électrostatique du produit de revêtement sont contrôlées par l'éclairage.

11. Installation de revêtement selon la revendication 10,
**caractérisée en ce que**
a) l'unité de commande (4, 12) contrôle le pulvérisateur (4) avec des paramètres fluidiques (Q_{Lack}, Q_{Lenkluft}), ces paramètres fluidiques (Q_{Lack}, Q_{Lenkluft}) représentant un débit de produit de revêtement et/ou un débit d'air de guidage,
b) l'unité de commande (4, 12) modifie de manière dynamique les paramètres fluidiques (Q_{Lack}, Q_{Lenkluft}) du pulvérisateur (4) pendant le déplacement du pulvérisateur (4).

12. Installation de revêtement selon l'une des revendications 10 à 11,
**caractérisée en ce que**
a) l'unité de commande (4, 12) détermine au moins une variable d'état (IL, DL, HS, MA, RB, v, A, GF) de l'installation de revêtement,
b) l'unité de commande (4, 12) adapte de manière dynamique le paramètre électrique et/ou cinématique et/ou les paramètres fluidiques (Q_{Lack}, Q_{Lenkluft}) du pulvérisateur (4) pendant le déplacement du pulvérisateur (4) en fonction de la variable d'état déterminée (IL, DL, HS, MA, RB, v, A, GF) de l'installation de revêtement.

13. Installation de revêtement selon la revendication 12, **caractérisée en ce que**
a) la variable d'état (HS) de l'installation de vernissage indique si le vernissage a lieu avec ou sans charge électrostatique du produit de revêtement et/ou
b) la variable d'état (IL) de l'installation de vernissage indique si un vernissage interne ou un vernissage externe des composants a lieu,
c) la variable d'état (GF) de l'installation de vernissage représente la géométrie du composant au niveau du point d'incidence du produit de revêtement,
d) la variable d'état (A) de l'installation de vernissage représente la distance entre le point d'incidence du produit de revêtement et un point de terre électrique au niveau duquel le composant est mis à la terre,
e) la variable d'état (MA) de l'installation de vernissage indique si le composant est un composant en matière plastique ou un composant en matériau électro-conducteur,
f) la variable d'état (DL) de l'installation de vernissage indique si un vernissage de détail ou un vernissage de surface a lieu et/ou
g) la variable d'état (RB) de l'installation de vernissage indique si un nettoyage du pulvérisateur (4) a lieu ou si le pulvérisateur (4) applique le produit de revêtement.

14. Installation de revêtement selon l'une des revendications 10 à 13, **caractérisée en ce que**
a) l'unité de commande (4, 12) détermine un facteur de géométrie (GF) de la surface du composant au niveau d'un point d'incidence de la peinture, au niveau duquel le produit de revêtement arrive sur la surface du composant, le facteur de géométrie (GF) représentant la forme de la surface du composant au niveau du point d'incidence de la peinture,
b) l'unité de commande (4, 12) adapte de manière dynamique une largeur de jet de pulvérisation (SB) souhaitée en fonction du facteur de géométrie (GF),
c) l'unité de commande (4, 12) adapte de manière dynamique au moins un des paramètres suivants du pulvérisateur (4) en fonction de la largeur du jet de pulvérisation (SB) ou du facteur de géométrie (GF) :
- débit de vernis (Q_{Lack})
- débit d'air de guidage (Q_{Lenkluft}),
- vitesse de vernissage (v) avec laquelle pulvérisateur est déplacé au-dessus de la surface du composant.

15. Installation de revêtement selon l'une des revendications 10 à 14, **caractérisée en ce que**
a) l'unité de commande (4, 12) détermine un facteur de géométrie (GF) de la surface du composant au niveau du point d'incidence de la peinture, au niveau duquel le produit de revêtement arrive sur la surface du composant, le facteur de géométrie (GF) représentant la forme de la surface du composant au niveau du point d'incidence de la peinture et
b) l'unité de commande (4, 12) adapte de manière dynamique la haute tension (U) pour la charge électrostatique du produit de revêtement en fonction du facteur de géométrie (GF), et
c) l'unité de commande (4, 12) adapte de manière dynamique un débit de vernis (Q_{Lack}) en fonction du facteur de géométrie (GF) et/ou de la haute tension (U) et/ou
d) l'unité de commande (4, 12) adapte de manière dynamique un débit d'air de guidage (Q_{Lenkluft}) en fonction du facteur de géométrie (GF) et/ou de la haute tension (U).

16. Installation de revêtement selon l'une des revendications 10 à 15, **caractérisée en ce que**
a) le paramètre électrique et/ou cinématique et/ou le paramètre fluidique (Q_{Lack}, Q_{Lenkluft}) du pulvérisateur (4) présentent, dans le cas d'une modification de valeur de consigne, un temps de réglage inférieur à 2 s, 1 s, 500 ms, 300 ms, 150 ms, 100 ms, 50 ms, 30 ms voire inférieur à 10 ms, au moins 95% de la modification de la valeur de consigne étant effectuée pendant le temps de réglage et/ou
b) une charge électrostatique du produit de revêtement est prévue avec une capacité électrique inférieure à 2 nF.

17. Installation de revêtement selon l'une des revendications 10 à 16, **caractérisée par** un interrupteur de dérivation (11) et/ou une résistance de dérivation (10) pour la réduction dynamique de la haute tension.

18. Installation de revêtement selon l'une des revendications 10 à 17, **caractérisée par**
a) un moteur électrique pour l'entraînement du pulvérisateur (4) ou
b) un entraînement hydraulique pour le pulvérisateur (4) et/ou une séparation de potentiel électrique afin de permettre une charge électrostatique du produit de revêtement malgré l'entraînement hydraulique ou
c) une turbine (7) pour l'entraînement pneumatique du pulvérisateur (4), la turbine (7) pouvant être accélérée et freinée à l'aide d'air comprimé.
